# FASCICULE DE BREVET EUROPEEN

(11) **EP 2 353 418 B1**
(45) Date de publication et mention de la délivrance du brevet: **01.03.2017**
(21) Numéro de dépôt: 11000014.8
(22) Date de dépôt: 03.01.2011
(51) Int. Cl.: A43B 5/04, A43B 11/00, A43B 11/02, A43B 5/16, A43B 7/12, A43B 23/06, A43B 23/10, A43B 23/14, A43B 23/16, A43B 23/17, A43B 23/08, A43C 11/00

(54) **Chaussure à tige améliorée**
SCHUH MIT EINEM VERBESSERTEN OBERTEIL
SHOE WITH AN IMPROVED UPPER

(30) Priorité: 04.02.2010 FR 1000452
(43) Date de publication de la demande: 10.08.2011
(73) Titulaire: SALOMON S.A.S., 74370 Metz-Tessy (FR)
(72) Inventeur: Berthet, Bruno, 74600 Seynod (FR); Bovanenture, Laurent, 74960 Cran Gevrier (FR)

(56) Documents cités:
- WO-A1-2009/134858
- US-A- 145 801
- US-A- 195 414
- US-A- 236 323
- US-A- 770 822
- US-A- 796 258
- US-A- 1 022 808
- US-A- 4 107 856
- US-A- 4 972 613
- US-A- 5 319 869
- US-A1- 2005 044 749

## Description

L'invention se rapporte à une chaussure, notamment de sport, et concerne plus particulièrement une chaussure destinée à la pratique du ski, de la marche sportive, ou de l'athlétisme.

De telles chaussures peuvent être utilisées dans des domaines tels que le ski de fond ou de télémark, la marche ou la course à plat ou en montagne, l'alpinisme ou encore le surf sur neige, la raquette à neige, le patin à roues, la planche à roues, le cyclisme, un sport de balle, ou autre.

Pour certaines pratiques il est intéressant que la chaussure soit structurée pour empêcher l'intrusion de corps étrangers en son sein pendant l'utilisation. Par exemple, dans le domaine du ski de fond, on va chercher à empêcher l'intrusion de neige dans la tige.

Une chaussure de ski de fond selon l'art antérieur est présentée à l'aide de la figure 1, laquelle fait partie d'un dessin annexé qui sera détaillé après.

Selon la figure 1, la chaussure 1 comprend un semelage 2 et une tige 3. Celle-ci 3 comprend une enveloppe souple 4 prévue pour entourer la cheville et couvrir en partie au moins le pied d'un utilisateur. L'enveloppe 4 délimite l'extrémité supérieure 5 de la chaussure. Parce qu'elle est élastique et structurée pour exercer une contention autour de la cheville 6 de l'utilisateur, l'enveloppe prévient la pénétration de corps étrangers dans la chaussure. Par exemple l'entrée intempestive de neige est évitée.

L'enveloppe souple présente l'inconvénient de ne pas maintenir le talon de l'utilisateur dans la chaussure. C'est pourquoi il a été prévu de munir la chaussure d'une bande 8. Celle-ci s'étend d'un côté 10 à l'autre 11 de la chaussure en contournant l'enveloppe 4 au-dessus du talon 12. Bien entendu la bande 8 est orientée pour s'opposer à un soulèvement du talon 13 du pied. Ainsi le talon de l'utilisateur est correctement maintenu dans la chaussure, ce qui permet une conduite précise, et évite des traumatismes.

De manière complémentaire la chaussure 1 comprend un organe de préhension 14, solidarisé à l'enveloppe 4 au niveau de l'extrémité supérieure 5 de la chaussure, du côté du talon 12. L'organe 14 permet de tirer sur l'enveloppe 4 pour la faire glisser le long du pied et de la cheville au moment du chaussage. Cela facilite l'introduction du pied dans la chaussure.

Il est toutefois apparu que, parfois, l'introduction du pied dans la chaussure n'est pas si facile. En fait il arrive que le talon du pied bute sur le talon 12 de la chaussure au moment du chaussage. Cela gêne ou arrête le pied. De ce fait l'utilisateur doit prolonger les manipulations pour compléter le chaussage.

Le document US 5 319 869 A divulgue une chaussure selon le préambule de la revendication 1, car l'extrémité supérieure de la sangle (27) constitue un organe de préhension solidarisé à l'enveloppe (11) au niveau de l'extrémité supérieure de la chaussure, et la portion centrale de la sangle (27) constitue une sangle souple non extensible, dont sa portion centrale est assujettie à l'enveloppe (11).

Par rapport à cela l'invention cherche à améliorer une chaussure qui comprend une enveloppe souple. Notamment un but de l'invention est de faciliter le chaussage, c'est-à-dire faire en sorte que le pied entre plus facilement dans la chaussure.

Pour ce faire l'invention propose une chaussure selon la revendication 1.

On verra par la suite que le renfort peut se présenter sous différents aspects. Dans tous les cas il permet de tendre la subdivision de l'enveloppe qui relie l'organe de préhension à l'extrémité arrière. La tension peut être temporaire, ou bien permanente.

Ainsi lorsque l'utilisateur introduit un pied dans la chaussure et que, dans le même temps, il sollicite l'organe de préhension dans un sens inverse à celui d'introduction du pied, alors le renfort guide le talon du pied en avant de l'extrémité arrière ou talon de la chaussure. Il s'ensuit avantageusement que le pied entre facilement dans la chaussure. Le chaussage n'est pas gêné, ou l'est seulement très peu.

D'une manière générale la chaussure selon l'invention est une amélioration de l'art antérieur, avec un champ d'utilisation plus large.

La description ci-après s'appuie sur le dessin annexé pour montrer d'autres caractéristiques et avantages de l'invention. Pour illustrer en partie l'art antérieur, ainsi que l'invention, le dessin comprend :
- une figure 1 qui est une vue de côté d'une chaussure selon l'art antérieur,
- une figure 2 qui est une vue en perspective arrière d'une chaussure selon une première forme de réalisation proposée pour l'invention,
- une figure 3 qui est une autre vue en perspective arrière de la chaussure de la figure 2,
- une figure 4 qui est une vue de côté de la chaussure selon la figure 2 ou 3,
- une figure 5 qui est une vue en perspective arrière d'un exemple non couvert par les revendications et non compris dans l'invention, mais utile à la compréhension de l'invention.
- une figure 6 qui est une vue de côté de la chaussure selon la figure 5.

L'invention concerne plus spécialement des chaussures pour la pratique du ski de fond, ou de télémark. Cependant l'invention s'applique à d'autres domaines tels que ceux évoqués avant.

L'invention est décrite à l'aide des figures 2 à 4.

Comme le montrent par exemple les figures 2 et 3, une chaussure de ski de fond 21 est prévue pour accueillir le pied de l'utilisateur.

De manière connue, la chaussure 21 comprend un semelage externe 22 et une tige 23. La chaussure 21 s'étend en longueur depuis une extrémité arrière ou talon 24 jusqu'à une extrémité avant ou pointe 25, en largeur entre un côté latéral 26 et un côté médial 27, et en hauteur depuis le semelage 22 jusqu'à une extrémité supérieure 28.

Telle que représentée la tige 23 comprend une portion basse 31, prévue pour couvrir le pied 32, ainsi qu'une portion haute 33, prévue pour entourer la cheville 34. La portion basse 31 comprend notamment un quartier latéral 36, le talon 24, et un quartier médial 37, lesquels entourent le pied 32 de l'utilisateur. Bien entendu, les quartiers 36, 37 et le talon 24 sont solidarisés au semelage 22 par tout moyen, comme un collage. La chaussure 21 comprend aussi une enveloppe 38. C'est cette enveloppe 38 qui constitue la portion haute 33 et, de ce fait, entoure la cheville 34. A ce niveau l'enveloppe 38 forme un tube, lequel entoure la cheville. Par corollaire l'enveloppe 38 délimite l'extrémité supérieure 28 de la chaussure.

De manière non limitative, l'enveloppe 38 s'étend aussi en vis-à-vis des quartiers 36, 37 et du talon 24. Cela signifie que l'enveloppe 38 s'étend à la fois au niveau de la portion basse 31 et de la portion haute 33.

L'enveloppe 38 est une partie de la chaussure 21 prévue pour venir directement en contact du pied et de la cheville. Elle 38 s'étend donc à l'intérieur de l'enceinte formée par les quartiers 36, 37 et le talon 24. Cela apporte du confort à l'utilisateur.

L'enveloppe 38 est souple et, de manière non limitative, élastique. Cela signifie qu'elle peut être distendue par une action extérieure, pour reprendre naturellement sa forme initiale quand l'action cesse. Ainsi l'enveloppe 38 est structurée pour exercer un effort de contention autour de la cheville 34. Elle est de ce fait constituée de pièces de tissu extensibles et élastiques. Bien entendu, il peut être prévu que toutes les pièces de tissu soient élastiques ou, alternativement, une partie seulement des pièces. Dans tous les cas, l'effet obtenu est une protection contre l'intrusion de corps étrangers dans la chaussure, lorsque celle-ci est portée par l'utilisateur.

Afin de maintenir correctement le talon du pied, la chaussure comprend un élément d'appui arrière 41. Cet élément 41 comprend lui-même une bande 42 qui s'étend depuis le côté latéral 26 jusqu'au côté médial 27, en contournant le dessus du talon 24. A ce niveau la bande 42 longe l'enveloppe 38. On peut donc dire que la bande 42 contourne l'enveloppe. La bande 42 est par exemple constituée de fibres textiles, agencées pour rendre la bande souple mais inextensible.

Comme le montre la figure 2, la bande 42 comprend une extrémité d'attache latérale 43 qui la relie au quartier latéral 36. Comme il est bien connu de l'homme du métier, l'extrémité 43 est solidarisée au quartier 36 de manière réglable, par exemple par coopération de deux pièces plastiques souples dont l'une porte des boucles et l'autre des crochets. D'une manière plus large, on peut dire qu'une extrémité de la bande 42 est solidarisée à un quartier de la chaussure de manière réglable.

Dans le même esprit, comme le montre la figure 3, la bande 42 comprend une extrémité d'attache médiale 47 qui la relie au quartier médial 37. Ici l'extrémité 47 est solidarisée au quartier 37 de manière fixe, par exemple par une couture ou tout moyen équivalent.

On observe qu'au dessus du talon 24, la bande 42 est plus éloignée du semelage 22 que ne le sont ses extrémités 43, 47. En conséquence la bande 42 forme avec le semelage 22 un angle tel qu'elle 42 s'oppose à une élévation du talon du pied 32. En d'autres termes la bande 42 maintient le talon du pied dans la chaussure. La bande 42 est nécessaire, car la souplesse de l'enveloppe 38 rend cette dernière inapte au maintien du talon du pied.

La chaussure 21 comprend encore un organe de préhension 48, solidarisé à l'enveloppe 38 au niveau de l'extrémité supérieure 28, du côté de l'extrémité arrière 24. Cet organe 48 est ici réalisé sous la forme d'une boucle, faite avec une sangle et cousue sur l'enveloppe. Bien entendu, une autre structure pourrait être prévue pour faire l'organe 48, comme par exemple une poignée rigide. La boucle présente l'avantage d'être souple, peu encombrante, facile à fabriquer. Elle sert à tirer l'arrière de l'enveloppe 38, dans un sens d'éloignement du semelage 22, au moment du chaussage.

Selon l'invention, comme on le comprend à l'aide des figures 2 à 4, la chaussure 21 comprend un renfort inextensible 50 qui relie l'extrémité arrière 24 à l'organe de préhension 48. Cela permet de tendre l'enveloppe 38, dans sa subdivision comprise entre l'extrémité arrière 24 et l'organe de préhension 48, lorsqu'une traction est exercée sur ce dernier 48, selon la flèche A1. Il va de soi que la traction tend à éloigner l'organe 48 du semelage 22. Cette traction est exercée simultanément avec l'entrée du pied dans la chaussure, selon la flèche A2. La tension localisée de l'enveloppe 38 permet à celle-ci de guider le talon du pied dans la chaussure. En d'autres termes le talon du pied ne rencontre pas d'obstacle au chaussage.

Le renfort 50 comprend une languette de répartition 51. Celle-ci sert à répartir la pression exercée sur le dessus du talon du pied par la bande 42, à travers l'enveloppe 38.

La languette 51 s'étend dans le sens de la hauteur depuis une extrémité basse 52 jusqu'à une extrémité haute 53. Bien entendu l'extrémité basse 52 est située au niveau du talon 24, à l'écart du semelage 22. L'extrémité 52 est solidarisée au talon 24 par tout moyen tel qu'une couture. L'extrémité haute 53, quant à elle, est localisée entre l'extrémité basse 52 de la languette 51 et l'extrémité supérieure 28 de la chaussure. On peut dire que la languette de répartition 51 est située à l'arrière de la chaussure, au-dessus du talon 24. La languette 51 est bien entendu interposée entre la bande 42 et l'enveloppe 38. La languette 51 est par exemple constituée par une matière plastique.

La languette 51 s'étend transversalement depuis un bord latéral 54 jusqu'à un bord médial 55. Entre les bords 54, 55, la languette 51 délimite une face de contact 56 qui est concave. Cette face 56 prend appui sur l'enveloppe 38. A l'opposé de la face de contact 56, la languette 51 délimite une face libre 57 qui est convexe. On remarque que la face libre 57 présente un guide 58 pour la bande 42 de l'élément d'appui arrière 41. Cela maintient la bande 42 dans sa position nominale.

Le renfort 50 comprend une sangle 61 souple non extensible. La sangle 61 comprend une portion centrale, ou corps 62, délimitée longitudinalement par une extrémité basse 63 et une extrémité haute 64. L'extrémité basse 63 est solidarisée à la languette de répartition 51, par exemple au moyen d'une couture 65. Dans le même esprit l'extrémité haute 64 est solidarisée à l'enveloppe 38, au niveau ou à proximité de l'extrémité supérieure 28 de la chaussure 21, par exemple au moyen d'une couture 66. Entre les coutures 65, 66, le corps 62 est en vis-à-vis de l'enveloppe 38 sans y être assujetti. En d'autres termes à ce niveau le corps 62 est libre. L'absence de liaison entre le corps 62 et l'enveloppe 38 laisse à cette dernière une liberté de déformation, laquelle lui permet d'exercer une contention uniforme autour de la cheville ou du bas de jambe de l'utilisateur.

La sangle constitutive de l'organe de préhension 48 et la sangle 61 du renfort 50 se prolongent l'une l'autre. En d'autres termes une sangle unique forme une partie du renfort 50 et la boucle ou organe de préhension 48. On remarque que la couture 66 solidarise à la fois l'extrémité haute 64 de la sangle 61 et la boucle 48 à l'enveloppe 38. Cela simplifie la structure de la chaussure.

L'extrémité basse 63 de la sangle 61 est solidarisée à l'extrémité haute 53 de la languette de répartition 51 et, comme on l'a vu, la languette 51 est solidarisée au talon 24 par son extrémité basse 52. La localisation à ses extrémités 52, 53 des moyens de solidarisation de la languette 51 fait qu'une traction selon la flèche A1 est transmise directement au talon, c'est-à-dire sans qu'aucun couple ne sollicite la languette 51 pour la déformer ou l'orienter dans une direction autre que celle de la flèche A1. En conséquence le guidage du talon du pied, au moment du chaussage, est des plus précis. En fait l'association, de l'organe de préhension 48, de la sangle 61 et de la languette de répartition 51, forme un chausse-pied intégré à la chaussure 21. Ce chausse-pied est disposé pour être efficient au moment du chaussage, et totalement imperceptible lors de l'utilisation de la chaussure.

Un exemple non couvert par les revendications est présentée maintenant à l'aide des figures 5 et 6. Les éléments communs avec l'invention sont désignés par les mêmes références.

On retrouve notamment une chaussure 21 avec son semelage 22, sa tige 23, son talon 24, et ses quartiers latéral 36 et médial 37. La chaussure 21 comprend aussi une portion basse 31 et une portion haute 33, avec une enveloppe 38 qui délimite une extrémité supérieure 28. La chaussure 21 comprend encore un élément d'appui arrière 41, avec une bande 42, ainsi qu'un organe de préhension 48 et un renfort 80. Ce dernier 80 comprend une languette 51.

Ce qui est spécifique à cet exemple, c'est que le renfort 80 comprend un tirant 81 qui relie la languette de répartition 51 à l'organe de préhension, ou boucle 48. Le tirant 81 est une pièce rigide, réalisée par exemple avec une matière plastique, un métal, ou tout matériau approprié. Ici la languette de répartition 51 et le tirant 81 forment une pièce monobloc, réalisée en matière plastique.

Bien entendu, cette pièce est reliée au talon 24 par tout moyen approprié, tel qu'une couture, au niveau de l'extrémité basse 52 de la partie qui forme la languette 51. Selon la même approche, la pièce est reliée à l'enveloppe 38 par tout moyen approprié, tel qu'une couture 66, au niveau de l'extrémité haute 64 de la partie qui forme le tirant 81. De ce fait la subdivision de l'enveloppe 38 qui s'étend en regard de la pièce, c'est-à-dire en regard de la languette 51 et du tirant 81, est tendue en permanence. En complément on observe que l'organe de préhension 48 est constitué d'une boucle, c'est-à-dire ici par une sangle, laquelle est solidarisée à l'enveloppe 38 et à l'extrémité haute 64 du tirant 81 par le moyen représenté sous la forme de la couture 66.

Selon cet exemple, la fabrication de la chaussure 21 est plus rapide car il n'est pas nécessaire de solidariser le tirant 81 à la languette 51.

De nombreuses structures peuvent être prévues pour réaliser le renfort, l'organe de préhension, ou l'élément d'appui arrière.

Par exemple la bande 42 pourrait être fragmentée en deux subdivisions qui relieraient chacune un côté de la chaussure à la languette ou plaque de répartition.

A propos du renfort inextensible 50, 80, on a vu que celui-ci est disposé à l'extérieur de la chaussure 21. Néanmoins, alternativement, il pourrait être disposé à l'intérieur.

## Revendications

1. Chaussure (21) comprenant un semelage (22) et une tige (23), la chaussure (21) s'étendant en longueur depuis une extrémité arrière (24) jusqu'à une extrémité avant (25), en largeur entre un côté latéral (26) et un côté médial (27), et en hauteur depuis le semelage (22) jusqu'à une extrémité supérieure (28), la chaussure (21) comprenant une enveloppe souple (38) prévue pour entourer la cheville (34) d'un utilisateur, l'enveloppe (38) délimitant l'extrémité supérieure (28) de la chaussure (21), la chaussure (21) comprenant encore un organe de préhension (48) solidarisé à l'enveloppe (38) au niveau de l'extrémité supérieure (28) de la chaussure (21), du côté de l'extrémité arrière (24), la chaussure comprenant un renfort inextensible (50) qui relie l'extrémité arrière (24) à l'organe de préhension (48), le renfort (50) comprenant une languette de répartition (51) qui s'étend dans le sens de la hauteur depuis une extrémité basse (52) jusqu'à une extrémité haute (53), l'extrémité basse (52) étant solidarisée à l'extrémité arrière (24), l'extrémité haute (53) étant localisée entre l'extrémité basse (52) de la languette (51) et l'extrémité supérieure (28) de la chaussure, le renfort (50) comprenant une sangle (61) souple non extensible, la sangle (61) comprenant une portion centrale (62), délimitée longitudinalement par une extrémité basse (63) et une extrémité haute (64), l'extrémité basse (63) étant solidarisée à la languette de répartition (51), l'extrémité haute (64) étant solidarisée à l'enveloppe (38), au niveau ou à proximité de l'extrémité supérieure (28) de la chaussure (21), **caractérisée par le fait que** la portion centrale (62) est en vis-à-vis de l'enveloppe (38) sans y être assujettie.

2. Chaussure (21) selon la revendication 1, **caractérisée par le fait qu'**elle comprend un élément d'appui arrière (41).

3. Chaussure (21) selon la revendication 2, **caractérisée par le fait que** l'élément d'appui arrière (41) comprend une bande (42) qui s'étend depuis le côté latéral (26) jusqu'au côté médial (27), en contournant l'enveloppe (38).

4. Chaussure (21) selon l'une des revendications 1 à 3, **caractérisée par le fait que** l'organe de préhension (48) est fait avec une sangle.

5. Chaussure (21) selon l'une des revendications 1 à 4, **caractérisée par le fait que** la languette (51) délimite une face de contact (56) qui est concave, et **par le fait qu'**à l'opposé de la face de contact (56), la languette (51) délimite une face libre (57) qui est convexe.

6. Chaussure (21) selon la revendication 5, **caractérisée par le fait que** la face libre (57) présente un guide (58) pour la bande (42) de l'élément d'appui arrière (41).

7. Chaussure (21) selon l'une des revendications 1 à 6, **caractérisée par le fait que** la languette (51) est constituée par une matière plastique.

8. Chaussure (21) selon la revendication 1 **caractérisée par le fait que** la sangle constitutive de l'organe de préhension (48) et la sangle (61) du renfort (50) se prolongent l'une l'autre.

9. Chaussure (21) selon l'une des revendications 2 à 8, **caractérisée par le fait qu'**une extrémité (43) de la bande (42) est solidarisée à un quartier (36) de manière réglable.

10. Chaussure (21) selon l'une des revendications 1 à 9, **caractérisée par le fait que** l'enveloppe (38) est élastique.

11. Chaussure (21) selon l'une des revendications 1 à 10, **caractérisée par le fait que** le renfort (50) est disposé à l'extérieur de la chaussure (21).

## Patentansprüche

1. Schuh (21), der eine Sohle (22) und ein Oberteil (23) enthält, wobei der Schuh (21) sich in der Länge von einem hinteren Ende (24) bis zu einem vorderen Ende (25), in der Breite zwischen einer außenliegenden Seite (26) und einer innenliegenden Seite (27) und in der Höhe von der Sohle (22) bis zu einem oberen Ende (28) erstreckt, wobei der Schuh (21) eine geschmeidige Hülle (38) enthält, die vorgesehen ist, den Knöchel (34) eines Benutzers zu umgeben, wobei die Hülle (38) das obere Ende (28) des Schuhs (21) begrenzt, wobei der Schuh (21) weiter ein Greiforgan (48) enthält, das im Bereich des oberen Endes (28) des Schuhs (21) auf der Seite des hinteren Endes (24) fest mit der Hülle (38) verbunden ist, wobei der Schuh eine nicht dehnbare Verstärkung (50) enthält, die das hintere Ende (24) mit dem Greiforgan (48) verbindet, wobei die Verstärkung (50) eine Verteilungslasche (51) enthält, die sich in Richtung der Höhe von einem tiefen Ende (52) bis zu einem hohen Ende (53) erstreckt, wobei das tiefe Ende (52) fest mit dem hinteren Ende (24) verbunden ist, wobei das hohe Ende (53) sich zwischen dem tiefen Ende (52) der Lasche (51) und dem oberen Ende (28) des Schuhs befindet, wobei die Verstärkung (50) einen nicht dehnbaren, geschmeidigen Gurt (61) enthält, wobei der Gurt (61) einen zentralen Abschnitt (62) enthält, der in Längsrichtung von einem tiefen Ende (63) und einem hohen Ende (64) begrenzt wird, wobei das tiefe Ende (63) fest mit der Verteilungslasche (51) verbunden ist, wobei das hohe Ende (64) im Bereich oder in der Nähe des oberen Endes (28) des Schuhs (21) fest mit der Hülle (38) verbunden ist, **dadurch gekennzeichnet, dass** der zentrale Abschnitt (62) sich gegenüber der Hülle (38) befindet, ohne an ihr befestigt zu sein.

2. Schuh (21) nach Anspruch 1, **dadurch gekennzeichnet, dass** er ein hinteres Stützelement (41) enthält.

3. Schuh (21) nach Anspruch 2, **dadurch gekennzeichnet, dass** das hintere Stützelement (41) ein Band (42) enthält, das sich von der außenliegenden Seite (26) bis zur innenliegenden Seite (27) erstreckt, indem es um die Hülle (38) herumgeht.

4. Schuh (21) nach einem der Ansprüche 1 bis 3, **dadurch gekennzeichnet, dass** das Greiforgan (48) mit einem Gurt hergestellt wird.

5. Schuh (21) nach einem der Ansprüche 1 bis 4, **dadurch gekennzeichnet, dass** die Lasche (51) eine Kontaktseite (56) begrenzt, die konkav ist, und dass die Lasche (51) entgegengesetzt zur Kontaktseite (56) eine freie Seite (57) begrenzt, die konvex ist.

6. Schuh (21) nach Anspruch 5, **dadurch gekennzeichnet, dass** die freie Seite (57) eine Führung (58) für das Band (42) des hinteren Stützelements (41) aufweist.

7. Schuh (21) nach einem der Ansprüche 1 bis 6, **dadurch gekennzeichnet, dass** die Lasche (51) aus einem Kunststoff besteht.

8. Schuh (21) nach Anspruch 1, **dadurch gekennzeichnet, dass** der das Greiforgan (48) bildende Gurt und der Gurt (61) der Verstärkung (50) einander verlängern.

9. Schuh (21) nach einem der Ansprüche 2 bis 8, **dadurch gekennzeichnet, dass** ein Ende (43) des Bands (42) einstellbar fest mit einem Quartier (36) verbunden ist.

10. Schuh (21) nach einem der Ansprüche 1 bis 9, **dadurch gekennzeichnet, dass** die Hülle (38) elastisch ist.

11. Schuh (21) nach einem der Ansprüche 1 bis 10, **dadurch gekennzeichnet, dass** die Verstärkung (50) außerhalb des Schuhs (21) angeordnet ist.

## Claims

1. Boot (21) comprising a bottom assembly (22) and an upper (23), the boot (21) extending lengthwise from a rear end (24) to a front end (25), width-wise between a lateral side (26) and a median side (27), and height-wise from the bottom assembly (22) to an upper end (28), the boot (21) comprising a flexible envelope (38) that is intended to surround the ankle (34) of the user, the envelope (38) delimiting the upper end (28) of the boot (21), the boot (21) also comprising a gripping member (48) that is secured to the envelope (38) at the upper end (28) of the boot (21), at the rear end (24), the boot comprising a non-extendable reinforcement (50) that connects the rear end (24) to the gripping member (48), the reinforcement (50) comprising a spreader tab (51) which extends in the vertical direction from a lower end (52) to an upper end (53), the lower end (52) being secured to the rear end (24), the upper end (53) being located between the lower end (52) of the tab (51) and the upper end (28) of the boot, the reinforcement (50) comprising a flexible and non-extendable strap (61), the strap (61) comprising a central portion (62) that is delimited longitudinally by a lower end (63) and an upper end (64), the lower end (63) being secured to the spreader tab (51), the upper end (64) being secured to the envelope (38) at or close to the upper end (28) of the boot (21), **characterized in that** the central portion (62) faces the envelope (38) without being attached thereto.

2. Boot (21) according to Claim 1, **characterized in that** it comprises a rear support element (41).

3. Boot (21) according to Claim 2, **characterized in that** the rear support element (41) comprises a strip (42) that extends from the lateral side (26) to the median side (27), passing around the envelope (38).

4. Boot (21) according to any one of Claims 1 to 3, **characterized in that** the gripping member (48) is made with a strap.

5. Boot (21) according to any one of Claims 1 to 4, **characterized in that** the tab (51) delimits a concave contact face (56), and **in that**, opposite the contact face (56), the tab (51) delimits a convex open face (57).

6. Boot (21) according to Claim 5, **characterized in that** the open face (57) has a guide (58) for the strip (42) of the rear support element (41).

7. Boot (21) according to any one of Claims 1 to 6, **characterized in that** the tab (51) is made of a plastic material.

8. Boot (21) according to Claim 1, **characterized in that** the strap forming the gripping member (48) and the strap (61) of the reinforcement (50) are extensions of one another.

9. Boot (21) according to any one of Claims 2 to 8, **characterized in that** one end (43) of the strip (42) is secured to a quarter (36) in an adjustable manner.

10. Boot (21) according to any one of Claims 1 to 9, **characterized in that** the envelope (38) is elastic.

11. Boot (21) according to any one of Claims 1 to 10, **characterized in that** the reinforcement (50) is arranged outside the boot (21).
